# FASCICULE DE BREVET EUROPEEN

(11) **EP 2 067 920 B1**
(45) Date de publication et mention de la délivrance du brevet: **30.01.2013**
(21) Numéro de dépôt: 08170100.5
(22) Date de dépôt: 27.11.2008
(51) Int. Cl.: E06B 7/10

(54) **Procédé de rénovation d'un élément vitré et élément vitré équipé d'un module de ventilation**
Renovierungsverfahren eines Verglasungselements und mit einem Belüftungsmodul ausgestattetes Verglasungselement
Method of renovating a glazed element and glazed element equipped with a ventilation module

(30) Priorité: 07.12.2007 FR 0708539
(43) Date de publication de la demande: 10.06.2009
(73) Titulaire: ALDES AERAULIQUE, 69200 Venissieux Cedex (FR); Lapeyre, 92400 Courbevoie (FR)
(72) Inventeur: Carel, Rémi, 69005, LYON (FR); Provost, Damien, 85190 Venansault (FR); Buseyne, Serge, 31200, TOULOUSE (FR); Chardon, Gérard, 49130, LES PONT DE CE (FR)
(74) Mandataire: Maureau, Philippe

(56) Documents cités:
- EP-A- 1 486 637
- DE-A1- 3 942 017
- DE-U1- 29 804 416
- US-A- 5 582 025

## Description

L'invention concerne un procédé de rénovation d'un élément vitré ainsi qu'un module de ventilation et un élément vitré correspondant équipé d'un tel module.

Lors de la rénovation d'un bâtiment, il est souvent procédé à la rénovation des élément vitrés sans se soucier de la ventilation. Les bâtiments peuvent former des logements, des locaux tertiaires de type école ou des bureaux. Les éléments vitrés peuvent par exemple être des fenêtres, des portes vitrées, des cloisons vitrées, des baies vitrées fixes, des abattants vitrés, des portes coulissantes vitrées ou encore des éléments de mobilier vitrés.

La plupart des bâtiments concernés sont généralement des bâtiments anciens ne comportant pas de dispositif de ventilation, le renouvellement de l'air se faisant de manière naturelle par les défauts d'étanchéité du bâtiment, en particulier au niveau des éléments vitrés.

La rénovation de celles-ci empêche donc cette ventilation naturelle. En effet, la rénovation des éléments vitrés telle qu'elle est mise en oeuvre actuellement rend ces derniers fortement étanche, du fait de l'utilisation de joints ou d'isolants.

Or, on sait depuis longtemps qu'il est nécessaire de ventiler un bâtiment afin d'améliorer la conservation du bâti et d'évacuer des pollutions spécifiques qui peuvent être liée à la présence des occupants, au bâti lui-même ou aux matériels ou machines utilisés dans les locaux.

Ainsi, lors de la rénovation d'un élément vitré sans mise en place de systèmes adaptés, la concentration en polluant ou encore l'humidité augmentent à l'intérieur du bâtiment.

Par ailleurs, la maîtrise de cette ventilation est nécessaire pour limiter les déperditions thermiques dues à ce renouvellement d'air, de manière à réduire l'énergie nécessaire au chauffage du bâtiment.

Afin de réaliser une ventilation efficace d'un bâtiment, il existe actuellement différente solutions.

Une première solution est d'utiliser un extracteur.

Un extracteur, également appelé aérateur, entraîne l'air d'une seule pièce vers l'extérieur. L'extracteur ne ventile pas de manière continue car les utilisateurs ne le mettent en marche que lorsqu'ils remarquent l'existence d'une pollution (odeurs, fumée de cigarette, ...). Or les polluants ne sont pas tous perceptibles par l'homme (radon, composé organique volatil (COV)).

Ce type de ventilation est bruyant et ne permet de réaliser un assainissement satisfaisant de l'air. Une telle ventilation ne permet pas non plus d'assurer la conservation du bâti, ni de ventiler l'ensemble du bâtiment.

Une seconde solution consiste, lorsque cela est possible, à ouvrir l'élément vitré, par exemple la fenêtre.

Dans ce cas, la quantité d'air évacué n'est pas maîtrisée. Le renouvellement de l'air est inefficace et n'est que ponctuel. Lorsque la température extérieure est faible, en plus de l'inconfort, cette solution entraîne un gaspillage d'énergie et donc des dépenses supplémentaires de chauffage. Cette façon de ventiler ne protège en outre pas des nuisances extérieures (bruit, insectes, pollution, ...).

Une troisième solution est de ventiler par l'intermédiaire d'un tirage thermique.

Avec une ventilation par tirage thermique, dite « naturelle », l'air extérieur entre par des grilles placées en bas des murs de façade. L'air chaud intérieur, plus léger que l'air froid, sort par des grilles placées en partie haute du mur. Cette solution ne permet pas de ventiler en fonction des besoins mais uniquement en fonction des conditions extérieures aléatoires et de la hauteur du logement.

Le débit d'air n'étant pas maîtrisé, cela entraîne un surcoût de chauffage en hiver et une absence de ventilation en mi-saison et en été. Ce type de ventilation ne permet pas non plus de limiter les nuisances extérieures.

Une quatrième solution est l'utilisation d'une ventilation mécanique contrôlée (VMC).

La VMC permet une ventilation continue et contrôlée du logement. Grâce à un ventilateur et à un système de régulation de débit, le renouvellement de l'air est maîtrisé. Cette technique permet de maintenir la température du bâtiment et d'assurer le confort des occupants. Le bâtiment peut bénéficier d'une ventilation permanente et régulée, et dans toutes les pièces du bâtiment. Ce système est silencieux et fonctionne convenablement en toute saison.

Il existe la VMC simple flux dans laquelle l'air extérieur entre par des grilles d'entrée d'air dans les pièces principales, traverse le bâtiment et est ensuite rejeté à l'extérieur après avoir été extrait des pièces techniques grâce à un ventilateur.

La VMC simple flux peut être auto-réglable ou modulable. Dans le cas où elle est auto-réglable, les débits d'air sont maintenus constants quelles que soient les conditions extérieures (vent, pluie) et intérieures (nombre d'occupants, humidité).

Dans le cas où elle est modulable, les débits d'air s'adaptent automatiquement aux besoins des occupants en fonction de leur présence, du taux de CO₂, de l'humidité ou d'autres indicateurs de pollution.

Il existe également la VMC double flux comportant un réseau d'insufflation d'air dans les pièces de séjour, un réseau d'extraction d'air dans les pièces technique, ainsi qu'un échangeur permettant d'échanger de la chaleur entre l'air extrait et l'air insufflé, de manière à chauffer l'air insufflé avant qu'il ne sont inséré dans le bâtiment. L'air insufflé peut également être préalablement filtré.

Cette technique permet de faire d'importantes économies d'énergie et d'assurer un confort optimal à l'occupant.

Ces différentes solutions, outre les inconvénients exposés précédemment, peuvent également être difficiles à mettre en oeuvre lors de réhabilitation partielle d'un bâtiment.

Afin de remédier à cet inconvénient, il est connu d'utiliser un module individuel double flux. Ce module se positionne habituellement dans le mur, au moins en partie. Il est donc nécessaire de ménager un logement dans le mur et de percer dans ce dernier deux ouvertures servant à la prise et au rejet d'air.

Cette solution permet donc de pouvoir ventiler individuellement une pièce d'un bâtiment et est, par conséquent, adapté à une réhabilitation partielle de celui-ci. Elle nécessite toutefois d'importants travaux de maçonnerie.

Une autre solution est décrite dans le document DE 100 10 817.

Ce document décrit un module de ventilation qui est intégré à une fenêtre, entre le dormant d'origine et une nouvelle menuiserie. Cette dernière est réalisée sur mesure et est montée sur l'ancien dormant équipé du module de ventilation.

Cette solution est facile d'installation et ne nécessite pas de travaux importants.

La mise en place d'un tel module de ventilation entraîne toutefois une réduction importante de la dimension de la fenêtre et donc du vitrage.

L'invention vise à résoudre ces inconvénients en proposant un procédé de rénovation d'un élément vitré qui soit facile à mettre en oeuvre et qui n'entraîne pas une réduction sensible des dimensions du vitrage, ou une occultation partielle de la surface vitrée.

Le document DE 298 04 416 U1 décrit un élément vitré équipé d'un module de ventilation qui présente un boitier, à l'intérieur duquel est logé un ventilateur, et une conduite de circulation d'air faisant saillie hors du boîtier. La conduite de circulation d'air d'un tel module de ventilation est insérée dans une ouverture oblongue ménagée dans le dormant.

A cet effet, l'invention concerne un procédé de rénovation, comme défini à la revendication 1.

De cette manière, le module de ventilation est disposé en avant ou en arrière du dormant, mais n'est pas disposé sur celui-ci, de sorte qu'il n'est pas nécessaire de réduire considérablement les dimensions d'une éventuelle menuiserie ou ouvrant de remplacement.

En outre, la mise en place du module de ventilation est facilitée puisqu'elle ne nécessite pas de travaux de maçonnerie.

Selon l'invention, deux ouvertures sont ménagées dans le dormant, le module de ventilation comportant un ventilateur d'extraction d'air et un ventilateur d'insufflation d'air ainsi qu'une conduite d'extraction d'air et une conduite d'insufflation d'air, le module étant disposé de sorte que chaque conduite soit insérée dans l'une des ouvertures du dormant.

Le module de ventilation peut ainsi fonctionner en double flux.

Avantageusement, le dormant de l'élément vitré est surmonté ou remplacé, au moins en partie, par un nouveau dormant, les ouvertures étant ménagées dans le nouveau dormant.

L'utilisation d'un nouveau dormant comportant déjà les ouvertures permet d'éviter une étape d'usinage in situ, souvent complexe à réaliser et nécessitant de disposer d'un matériel approprié sur le site d'installation.

Selon une possibilité de l'invention, le dormant (22) de l'élément vitré (16) est surmonté par le nouveau dormant (21), celui-ci comportant un support profilé (19) fixé au dormant (22) de l'élément vitré (16).

L'ancien dormant est donc conservé de manière à limiter la complexité des travaux de rénovation de l'élément vitré.

Dans certains cas, il convient de privilégier la dépose totale, l'ancien dormant étant alors complètement retiré.

Préférentiellement, le module de ventilation présente une forme générale allongée et est disposé parallèlement au dormant, le module de ventilation présentant deux faces en bout sur chacune desquelles est montée une plaque de fixation, chaque plaque de fixation comportant un prolongement fixé au dormant.

Selon une caractéristique de l'invention, un capot est monté sur le module de ventilation.

Le capot permet de protéger le module de ventilation et de donner un aspect esthétique à l'ensemble. Le capot peut être plus long que le module de ventilation de manière à s'adapter aux dimensions d'un tableau de fenêtre.

Avantageusement, le module de ventilation est monté sur la traverse inférieure du dormant ou sur la traverse supérieure du dormant.

Préférentiellement, le module de ventilation est monté à l'extérieur du bâtiment.

Selon une possibilité de l'invention, le module de ventilation est monté sur la traverse inférieure du dormant, de manière à ce qu'il prenne appui sur un appui de fenêtre, par l'intermédiaire d'au moins un pied.

Un montage en porte-à-faux du module de ventilation en regard du dormant est ainsi renforcé par ie pied qui permet d'éviter toute détérioration du module de ventilation en cas d'appui accidentel sur celui-ci.

L'invention concerne en outre un élément vitré, comme défini aux revendications 9 à 13

Avantageusement, un dormant additionnel est monté sur le dormant, les ouvertures étant ménagées dans le dormant additionnel.

La conduite d'extraction d'air est insérée dans une première ouverture ménagée dans le dormant, la conduite d'insufflation d'air étant insérée dans une seconde ouverture ménagée dans le dormant.

De toute façon, l'invention sera bien comprise à l'aide de la description qui suit en référence au dessin schématique annexé représentant, à titre d'exemple, une forme de réalisation de ce module de ventilation, de cet élément vitré et du procédé de rénovation de celui-ci.
Figure 1 est une vue en perspective, de dessus, d'un module de ventilation ;
Figure 2 est une vue agrandie, en perspective et de l'avant, d'une partie du module de ventilation ;
Figure 3 est une vue en perspective, de l'avant, d'une fenêtre selon l'invention ;
Figure 4 est une vue en coupe longitudinale de la fenêtre.

Un module de ventilation 1 est représenté aux figures 1 et 2. Celui-ci comporte un boîtier 2 de forme générale parallélépipédique et allongée, comportant une zone médiane 3 de part et d'autre de laquelle sont disposées une première et une seconde zones latérales 4, 5.

Un ventilateur d'extraction d'air est logé dans le boîtier 2, au niveau de la première zone latérale 4. Un ventilateur d'insufflation d'air est logé dans le boîtier 2, au niveau de la seconde zone latérale 5.

Un échangeur de chaleur est logé dans le boîtier 2, au niveau de la zone médiane 3.

Le boîtier 2 comporte, au niveau de ses faces en bout, des plaques 6 présentant des grilles permettant la circulation d'air.

Les plaques 6 comportent chacune une tige filetée 7 s'étendant perpendiculairement à l'axe du boîtier.

Le boîtier 2 délimite en outre une conduite d'extraction d'air 8 et une conduite d'insufflation d'air 9 disposées respectivement au niveau de la première zone latérale 4 et au niveau de la seconde zone latérale 5 du boîtier 2, en faisant saillie parallèlement aux tiges filetées 7 des plaques 6.

Comme cela apparaît à la figure 2, le boîtier 2 se présente sous la forme de deux demi-coquilles 10, 11 réalisées en matériau synthétique et vissées l'une à l'autre. Les conduites 8, 9 présentent une embouchure de forme générale oblongue et présentant un rebord 12 destiné à former un appui pour un joint non représenté. En outre chaque plaque 6 comporte également un rebord 13 à partir duquel s'étend la tige filetée 7 correspondante, le rebord 13 de la plaque 6 étant disposé dans le prolongement du rebord 12 de la conduite 8, 9 située à proximité de manière à former un rebord commun, un seul joint venant alors en appui contre le rebord commun. Le joint sert ainsi à la fois à la fixation et à l'étanchéité.

De plus, comme cela apparaît aux figures 3 et 4, le module de ventilation 1 est équipé de deux pieds 14, 15 disposés respectivement au niveau de la première et de la seconde zones latérales 4, 5 du boîtier, les pieds 14, 15 faisant saillie depuis la paroi inférieure du boîtier 2. Chaque pied 14, 15 se présente sous la forme d'une tige filetée coopérant avec un écrou fixé au boîtier, de manière à pouvoir ajuster ia longueur en saillie des pieds 14, 15.

Les figures 3 et 4 représentent la mise en place du module de ventilation 1 sur une fenêtre 16 d'un bâtiment en rénovation.

Une fenêtre classique comporte un dormant supportant un ouvrant équipé d'un vitrage.

La rénovation de la fenêtre 16 vise à changer l'ouvrant ainsi que le vitrage existant afin de les remplacer par un ensemble neuf.

La rénovation vise également à monter le module de ventilation 1 sur la fenêtre 16 de manière à permettre la ventilation d'une pièce du bâtiment.

A cette fin, une première et une seconde ouvertures 17, 18 sont ménagées dans un support profilé 19, permettant respectivement le passage de la conduite d'extraction 8 et de la conduite d'insufflation d'air 9.

Deux trous additionnels 20 de passage des tiges filetées 7 sont en outre ménagés dans le support profilé 19.

Le support profilé 19 est monté sur le dormant d'origine 22. Ensuite, un dormant additionnel 21 est monté fixement sur le support profilé 19, une partie du dormant additionnel 21 venant recouvrir l'ancien dormant 22.

Dans ce cas, le nouveau dormant est formé par l'assemblage du dormant additionnel 21 et du support profilé 19. Selon une variante de réalisation, le nouveau dormant peut être réalisé en une seule pièce.

Le module de ventilation 1 est ensuite monté du côté de l'extérieur, sur le support profilé 19, de manière à ce que les conduites d'expiration et d'insufflation d'air 8, 9 soient insérées dans les première et seconde ouvertures 17, 18 et débouchent dans la pièce.

Dans la forme de réalisation représentée aux figures 3 et 4, le support profilé 19 est monté sur la traverse inférieure du dormant.

Les tiges 7 traversent alors les trous 20 correspondants, font saillie de l'autre côté du support profilé 19 et coopèrent avec un écrou 23 de manière à réaliser la fixation du module de ventilation 1. Un cache 24 permet de recouvrir l'écrou 23 et l'extrémité de la tige filetée 7 et assure l'orientation des flux d'air.

La longueur des pieds 14, 15 est ensuite ajustée de manière à ce que ces derniers prennent appui sur l'appui de fenêtre 25.

Un capot 26 de protection et d'habillage est également monté sur le module de ventilation 1. Le capot 26 peut être monté par encliquetage ou pivotant sur la face supérieure du boîtier 2, dans le cas où le module de ventilation 1 est fixé en partie basse de la fenêtre 16.

Un ouvrant neuf 27 équipé d'un vitrage 28 peut ensuite être monté sur le dormant additionnel 21.

Selon une autre forme de réalisation non représentée, le dormant additionnel 21 et le support profilé 19 sont montés sur la traverse supérieure du dormant. Dans ce cas, le module de ventilation 1 est disposé en partie supérieure de la fenêtre 16.

En outre, selon une autre forme de réalisation non représentée, les ouvertures 17, 18 sont ménagées directement dans le dormant d'origine 22. Il serait alors possible de se passer de dormant additionnel 21 et de support profilé 19.

De plus, selon une autre forme de réalisation, la fixation du module de ventilation est réalisée à l'aide de deux étriers, distincts des plaques 6. Dans ce cas, les plaques 6 servent uniquement à former des grilles de protection.

Selon une forme de réalisation particulière également non représentée, le capot 26 est d'une longueur plus importante que le boîtier 2 du module de ventilation 1. Dans ce cas, le capot 26 est également équipé de grilles latérales, distinctes des plaques 6 montées sur le boîtier 2.

Comme il va de soi l'invention ne se limite pas aux seules formes de réalisation de ce boîtier, de cet élément vitré et de ce procédé de rénovation, décrites ci-dessus à titre d'exemples, mais elle embrasse au contraire toutes les variantes.

## Revendications

1. Procédé de rénovation d'un élément vitré (16) comportant un dormant (22), destiné à être équipé d'un vitrage (28), **caractérisé en ce qu'**il comporte au moins les étapes suivantes consistant à :
- ménager une première ouverture (17, 18) traversant le dormant (19, 22), destinée à relier l'intérieur d'une pièce d'un bâtiment à l'extérieur du bâtiment ;
- disposer un module de ventilation (1) en regard du dormant (19, 22), le module de ventilation (1) comportant un boîtier (2) présentant une forme générale allongée, à l'intérieur duquel est logé au moins un ventilateur destiné à l'extraction et/ou à l'insufflation d'air, le module comportant en outre une conduite de circulation d'air (8, 9) faisant saillie hors du boîtier et s'étendant perpendiculairement à l'axe du boîtier, destinée à être insérée dans ouverture (17, 18) la première du dormant (19, 22) de l'élément vitré (16), le procédé étant **caractérisé en ce qu'**une deuxième ouverture est ménagée traversant le dormant et destinée à relier l'intérieur d'une pièce d'un bâtiment à l'extérieur du bâtiment, le module de ventilation comportant un ventilateur d'extraction d'air et un ventilateur d'insufflation d'air ainsi qu'une deuxième conduite de circulation d'air, soit une conduite d'extraction d'air (8) et une conduite d'insufflation d'air (9), le module étant disposé de sorte que chaque conduite (8, 9) soit insérée dans l'une des deux ouvertures (17, 18) du dormant.

2. Procédé selon la revendication 1, **caractérisé en ce que** le dormant (22) de l'élément vitré (16) est surmonté ou remplacé, au moins en partie, par un nouveau dormant (19, 21), les ouvertures (17, 18) étant ménagées dans le nouveau dormant (19).

3. Procédé selon la revendication 2, **caractérisé en ce que** le dormant (22) de l'élément vitré (10) est surmonté par le nouveau dormant (19, 21), celui-ci comportant un support profilé (19) fixé au dormant (22) de l'élément vitré (16).

4. Procédé selon l'une des revendications 1 à 3, **caractérisé en ce que** le module de ventilation (1) présente une forme générale allongée et est disposé parallèlement au dormant (19, 22), le module de ventilation (1) présentant deux faces en bout sur chacune desquelles est montée une plaque de fixation (6), chaque plaque de fixation (6) comportant un prolongement (7) fixé au dormant (19).

5. Procédé selon l'une des revendications 1 à 4, **caractérisé en ce qu'**un capot (26) est monté sur le module de ventilation (1).

6. Procédé selon l'une des revendications 1 à 5, **caractérisé en ce que** le module de ventilation (1) est monté sur la traverse inférieure du dormant (22) ou sur la traverse supérieure du dormant (22).

7. Procédé selon l'une des revendications 1 à 6, **caractérisé en ce que** le module de ventilation (1) est monté à l'extérieur du bâtiment.

8. Procédé selon l'une des revendications 6 et 7, **caractérisé en ce que** le module de ventilation (1) est monté sur la traverse inférieure du dormant (22), de manière à ce qu'il prenne appui sur un appui de fenêtre (25), par l'intermédiaire d'au moins un pied (14, 15).

9. Elément vitré (16) comportant un dormant (22) supportant un vitrage (28), l'élément vitré (16) étant équipé d'un module de ventilation (1) comportant un boîtier (2) présentant une forme générale allongée, à l'intérieur duquel est logé au moins un ventilateur destiné à l'extraction d'air et/ou à l'insufflation d'air, le module de ventilation comportant une conduite de circulation d'air (8, 9) faisant saillie hors du boîtier et s'étendant perpendiculairement à l'axe du boîtier, la conduite de circulation d'air (8, 9) du module de ventilation (1) étant insérée dans une première ouverture (17, 18) ménagée dans le dormant (19, 22), l'élément vitré étant **caractérisé en ce que** le module de ventilation comporte un ventilateur d'extraction d'air et un ventilateur d'insuflation d'air ainsi qu'une deuxième conduite de circulation d'air, soit une conduite d'extraction d'air (8) et une conduite d'insufflation d'air (9), **en ce qu'**une deuxième ouverture (17,18) est ménagée dans le dormant (19,22), et **en ce que** la conduite d'extraction d'air (8) est insérée dans l'une des ouvertures (17) ménagées dans le dormant (19, 22), et la conduite d'insufflation d'air (9) est insérée dans l'autre des ouvertures (18) ménagées dans le dormant (19, 22).

10. Elément vitré (16) selon la revendication 9, **caractérisé en ce que** le module de ventilation (1) comporte deux faces en bout équipées chacune d'une plaque de fixation (6) présentant un prolongement (7), destiné à la fixation du module de ventilation (1) sur le dormant (19, 22).

11. Elément vitré (16) selon la revendication 10, **caractérisé en ce que** chaque plaque de fixation (6) présente une grille de circulation d'air.

12. Elément vitré (16) selon l'une des revendications 9 à 11, **caractérisé en ce que** le module de ventilation (1) est recouvert par un capot de protection (26).

13. Elément vitré (16) selon la revendication 9, **caractérisé en ce qu'**un dormant additionnel (19, 21) est monté sur le dormant (22), les ouvertures (17, 18) étant ménagées dans le dormant additionnel (19).

## Claims

1. A method for renovating a glazed element (16) having a frame (22), designed to be equipped with a pane (28), **characterized in that** it includes at least the following steps:
- forming a first opening (17, 18) passing through the frame (19, 22), designed to connect the inside of a piece of a building to the outside of the building;
- arranging a ventilation module (1) across from the frame (19, 22), the ventilation module (1) comprising a housing (2) having a generally elongated shape, inside which at least one ventilator is housed designed to extract and/or blow in air, the module also including an air circulation duct (8, 9) protruding outside the housing and extending perpendicular to the axis of the housing, designed to be inserted into the first opening (17, 18) of the frame (19, 22) of the glazed element (16), the method being **characterized in that** a second opening is formed passing through the frame and designed to connect the inside of one piece of a building to the outside of the building, the ventilation module including an air extraction fan and an air insufflation fan as well as a second air circulation duct, i.e., an air extraction duct (8) and an air insufflation duct (9), the module being arranged such that each duct (8, 9) is inserted into one of the two openings (17, 18) of the frame.

2. The method according to claim 1, **characterized in that** the frame (22) of the glazed element (16) is topped or replaced, at least in part, with a new frame (19, 21), the openings (17, 18) being formed in the new frame (19).

3. The method according to claim 2, **characterized in that** the frame (22) of the glazed element (10) is topped by the new frame (19, 21), the latter part including a profiled support (19) fastened to the frame (22) of the glazed element (16).

4. The method according to one of claims 1 to 3, **characterized in that** the ventilation module (1) has a generally elongated shape and is arranged parallel to the frame (19, 22), the ventilation module (1) having two end surfaces, on each of which a fastening plate (6) is mounted, each fastening plate (6) including an extension (7) fastened to the frame (19).

5. The method according to one of claims 1 to 4, **characterized in that** a cover (26) is mounted on the ventilation module (1).

6. The method according to one of claims 1 to 5, **characterized in that** the ventilation module (1) is mounted on the lower crosspiece of the frame (22) or the upper crosspiece of the frame (22).

7. The method according to one of claims 1 to 6, **characterized in that** the ventilation module (1) is mounted on the outside of the frame.

8. The method according to one of claims 6 and 7, **characterized in that** the ventilation module (1) is mounted on the lower crosspiece of the frame (22), such that it bears on a window support (25), by means of at least one foot (14, 15).

9. A glazed element (16) including a frame (22) supporting a pane (28), the glazed element (16) being equipped with a ventilation module (1) having a housing (2) with a generally elongated shape, inside which at least one fan is housed designed to extract and/or blow in air, the ventilation module having an air circulation duct (8, 9) protruding outside the housing and extending perpendicular to the axis of the housing, the air circulation duct (8, 9) of the ventilation module (1) being inserted into a first opening (17, 18) formed in the frame (19, 22), the glazed element being **characterized in that** the ventilation module comprises an air extraction fan and an air insufflation fan as well as a second air circulation duct, i.e., an air extraction duct (8) and an air insufflation duct (9), **in that** a second opening (17, 18) is formed in the frame (19, 22), and **in that** the air extraction duct (8) is inserted into one of the openings (17) formed in the frame (19, 22), and the air insufflation duct (9) is inserted into the other of the openings (18) formed in the frame (19, 22).

10. The glazed element (16) according to claim 9, **characterized in that** the ventilation module (1) includes two end surfaces each equipped with a fastening plate (6) having an extension (7), designed for fastening the ventilation module (1) on the frame (19, 22).

11. The glazed element (16) according to claim 10, **characterized in that** each fastening plate (6) has an air circulation grate.

12. The glazed element (16) according to one of claims 9 to 11, **characterized in that** the ventilation module (1) is covered by a protective cover (26).

13. The glazed element (16) according to claim 9, **characterized in that** an additional frame (19, 21) is mounted on the frame (22), the openings (17, 18) being formed in the additional frame (19).

## Patentansprüche

1. Renovierungsverfahren eines Verglasungselements (16), das eine Zarge (22) aufweist, die dazu bestimmt ist, mit einer Verglasung (28) ausgestattet zu sein, **dadurch gekennzeichnet, dass** es mindestens die folgenden Schritte umfasst, die bestehen im:
- Ausbilden einer ersten Öffnung (17, 18), die die Zarge (19, 22) durchquert, die dazu bestimmt ist, das Innere eines Raums eines Gebäudes mit der Außenwelt des Gebäudes zu verbinden,
- Anordnen eines Ventilationsmoduls (1) gegenüber der Zarge (19, 22), wobei das Ventilationsmodul (1) ein Gehäuse (2) aufweist, das eine allgemein längliche Form aufweist, in dem mindestens ein Ventilator untergebracht ist, der zur Ausleitung und/oder Einleitung von Luft bestimmt ist, wobei das Modul ferner einen Luftzirkulationskanal (8, 9) aufweist, der aus dem Gehäuse herausragt und sich senkrecht zur Achse des Gehäuses erstreckt, der dazu bestimmt ist, in die erste Öffnung (17, 18) der Zarge (19, 22) des Verglasungselements (16) eingesetzt zu sein, wobei das Verfahren **dadurch gekennzeichnet ist, dass** eine zweite Öffnung ausgebildet ist, die die Zarge durchquert und dazu bestimmt ist, das Innere eines Raums eines Gebäudes mit der Außenwelt des Gebäudes zu verbinden, wobei das Ventilationsmodul einen Luftausleitungsventilator und einen Lufteinleitungsventilator sowie einen zweiten Luftzirkulationskanal aufweist, nämlich einen Luftausleitungskanal (8) und einen Lufteinleitungskanal (9), wobei das Modul derart angeordnet ist, dass jeder Kanal (8, 9) in eine der zwei Öffnungen (17, 18) der Zarge eingesetzt ist.

2. Verfahren nach Anspruch 1, **dadurch gekennzeichnet, dass** auf die Zarge (22) des Verglasungselements (16) mindestens teilweise eine neue Zarge (19, 21) aufgesetzt ist oder von dieser ersetzt wird, wobei die Öffnungen (17, 18) in der neuen Zarge (19) ausgebildet sind.

3. Verfahren nach Anspruch 2, **dadurch gekennzeichnet, dass** auf die Zarge (22) des Verglasungselements (10) die neue Zarge (19, 21) aufgesetzt ist, wobei diese einen Profilhalter (19) aufweist, der auf der Zarge (22) des Verglasungselements (16) befestigt ist.

4. Verfahren nach einem der Ansprüche 1 bis 3, **dadurch gekennzeichnet, dass** das Ventilationsmodul (1) eine allgemein längliche Form aufweist und parallel zur Zarge (19, 22) angeordnet ist, wobei das Ventilationsmodul (1) zwei Seiten aufweist, an deren jeweiligem Ende eine Befestigungsplatte (6) montiert ist, wobei jede Befestigungsplatte (6) eine Verlängerung (7) aufweist, die an der Zarge (19) befestigt ist.

5. Verfahren nach einem der Ansprüche 1 bis 4, **dadurch gekennzeichnet, dass** auf dem Ventilationsmodul (1) eine Abdeckung (26) montiert ist.

6. Verfahren nach einem der Ansprüche 1 bis 5, **dadurch gekennzeichnet, dass** das Ventilationsmodul (1) auf dem unteren Querträger der Zarge (22) oder auf dem oberen Querträger der Zarge (22) montiert ist.

7. Verfahren nach einem der Ansprüche 1 bis 6, **dadurch gekennzeichnet, dass** das Ventilationsmodul (1) außerhalb des Gebäudes montiert ist.

8. Verfahren nach einem der Ansprüche 6 und 7, **dadurch gekennzeichnet, dass** das Ventilationsmodul auf dem unteren Querträger der Zarge (22) derart montiert ist, dass es sich mittels mindestens eines Fußes (14, 15) auf einer Fensterabstützung (25) abstützt.

9. Verglasungselement (16), das eine Zarge (22) aufweist, die eine Verglasung (28) trägt, wobei das Verglasungselement (16) mit einem Ventilationsmodul (1) ausgestattet ist, das mit einem Gehäuse (2) ausgestattet ist, das eine allgemein längliche Form aufweist, in dem mindestens ein Ventilator untergebracht ist, der zur Ausleitung und/oder Einleitung von Luft bestimmt ist, wobei das Ventilationsmodul einen Luftzirkulationskanal (8, 9) aufweist, der aus dem Gehäuse herausragt und sich senkrecht zur Achse des Gehäuses erstreckt, wobei der Luftzirkulationskanal (8, 9) des Ventilationsmoduls (1) in eine erste Öffnung (17, 18) eingesetzt ist, die in der Zarge (19, 22) ausgebildet ist, wobei das Verglasungselement **dadurch gekennzeichnet ist, dass** das Ventilationsmodul einen Luftausleitungsventilator und einen Lufteinleitungsventilator sowie einen zweiten Luftzirkulationskanal aufweist, nämlich einen Luftausleitungskanal (8) und einen Lufteinleitungskanal (9), dass eine zweite Öffnung (17, 18) in die Zarge (19, 22) eingearbeitet ist und dass der Luftausleitungskanal (8) in eine der Öffnungen (17) eingesetzt ist, die in der Zarge (19, 22) ausgebildet sind, und der Lufteinleitungskanal (9) in die andere der Öffnungen (18) eingesetzt ist, die in der Zarge (19, 22) ausgebildet sind.

10. Verglasungselement (16) nach Anspruch 9, **dadurch gekennzeichnet, dass** das Ventilationsmodul (1) zwei Endseiten aufweist, die jeweils mit einer Befestigungsplatte (6) ausgestattet sind, die eine Verlängerung (7) aufweisen, die zur Befestigung des Ventilationsmoduls (1) auf der Zarge (19, 22) bestimmt ist.

11. Verglasungselement (16) nach Anspruch 10, **dadurch gekennzeichnet, dass** jede Befestigungsplatte (6) ein Luftzirkulationsgitter aufweist.

12. Verglasungselement (16) nach einem der Ansprüche 9 bis 11, **dadurch gekennzeichnet, dass** das Ventilationsmodul (1) mit einer Schutzabdeckung (26) bedeckt ist.

13. Verglasungselement (16) nach Anspruch 9, **dadurch gekennzeichnet, dass** eine zusätzliche Zarge (19, 21) auf der Zarge (22) montiert ist, wobei die Öffnungen (17, 18) in der zusätzlichen Zarge (19) ausgebildet sind.
